# EUROPÄISCHE PATENTSCHRIFT

(11) **EP 1 474 028 B1**
(45) Veröffentlichungstag und Bekanntmachung des Hinweises auf die Patenterteilung: **19.10.2005**
(21) Anmeldenummer: 02735410.9
(22) Anmeldetag: 07.06.2002
(51) Int. Cl.: A47L 11/03

(54) **BODENREINIGUNGSGERÄT**
FLOOR CLEANING DEVICE
APPAREIL DE NETTOYAGE DE SOL

(30) Priorität: 14.02.2002 DE 10206013
(43) Veröffentlichungstag der Anmeldung: 10.11.2004
(73) Patentinhaber: Alfred Kärcher GmbH & Co. KG, 71364 Winnenden (DE)
(72) Erfinder: BINDER, Jürgen, 71397 Leutenbach (DE); HOFER, Thomas, 71549 Auenwald (DE)
(74) Vertreter: Hoeger, Stellrecht & Partner Patentanwälte
(86) Internationale Anmeldenummer: PCT/EP2002/006247
(87) Internationale Veröffentlichungsnummer: WO 2003/068044

(56) Entgegenhaltungen:
- EP-A- 1 027 858
- FR-A- 2 750 898
- US-A- 3 829 019

## Beschreibung

Die Erfindung betrifft ein Bodenreinigungsgerät mit einem nach unten hin offenen, haubenförmigen Gehäuse, in dem ein Sprüharm mit mindestens einer ein Reinigungsmedium in Richtung auf die offene Unterseite des Gehäuses abgebenden Düse um eine senkrechte Drehachse frei drehbar gelagert ist, mit einem im Gehäuse höhenverstellbar angeordneten Lagerkörper für den Sprüharm, dessen Höhenverstellung durch ein am Gehäuse in Verstellrichtung des Lagerkörpers festlegbares, gegenüber dem Gehäuse verdrehbar auf ein Außengewinde des Lagerkörpers aufschraubbares Verstellelement erfolgt.

Ein solches Bodenreinigungsgerät ist beispielsweise aus der EP 1 027 857 A1 bekannt. Die Höhenverstellung erfolgt dabei durch einen mutterartigen Stützring, der an der Außenseite des Gehäuses angeordnet ist und jederzeit verdreht werden kann. Daher besteht im Betrieb die Gefahr, daß hier unbeabsichtigt eine Verstellung des Lagerkörpers erfolgt und damit eine Veränderung der einmal eingestellten Höhe des Sprüharmes. Dabei ist zu berücksichtigen, daß das Bodenreinigungsgerät aufgrund der schnellen Drehung des Sprüharmes zu Schwingungen angeregt werden kann, die zu einer Lösung und Verstellung des Stützringes führen können.

Es ist Aufgabe der Erfindung, ein gattungsgemäßes Bodenreinigungsgerät so auszugestalten, daß im Betrieb eine unbeabsichtigte Höhenverstellung nicht eintreten kann.

Diese Aufgabe wird bei einem Bodenreinigungsgerät der eingangs beschriebenen Art erfindungsgemäß dadurch gelöst, daß das Verstellelement durch eine lösbare Verbindung drehfest mit dem Gehäuse verbindbar ist. Diese drehfeste Verbindung verhindert ein unbeabsichtigtes Verdrehen des Verstellelementes und damit eine unbeabsichtigte Höhenverstellung.

Besonders vorteilhaft ist es, wenn das Verstellelement relativ zum Gehäuse parallel zur Verstellrichtung des Lagerkörpers zwischen einer Verriegelungsstellung, in der es gegenüber dem Gehäuse drehfest gehalten ist, und einer Freigabestellung verschiebbar ist, in der es gegenüber dem Gehäuse frei verdrehbar ist. Das Verstellelement ist also nicht vollständig in axialer Richtung am Gehäuse festgelegt, sondern zumindest in geringem Umfange verschiebbar, und diese Verschiebung wird ausgenutzt, um das Verriegelungselement zwischen der Verriegelungsstellung und der Freigabestellung zu verschieben.

Dabei ist es besonders vorteilhaft, wenn das Verstellelement in der Verriegelungsstellung gegenüber der Freigabestellung angehoben ist. Im Betrieb des Gerätes wird nämlich durch den gegen die zu reinigende Fläche gerichteten Reinigungsmedienstrahl eine Kraft auf den Sprüharm und seinen Lagerkörper ausgeübt, die versucht, den Lagerkörper gegenüber dem Gehäuse anzuheben. Diese Hubkraft wird ausgenutzt, um das Verstellelement in die Verriegelungsstellung zu verschieben. Im Betrieb tritt diese Hubkraft zwangsläufig immer auf, so daß im Betrieb das Verstellelement automatisch immer in die Verriegelungsstellung verschoben wird, ohne daß der Benutzer dies speziell veranlassen muß. Wird der Betrieb beendet, fallen Lagerkörper und Sprüharm aufgrund des Eigengewichtes wieder nach unten, so daß dann automatisch das Verstellelement in die Freigabestellung gelangt, in der der Benutzer die Höhenverstellung des Lagerkörpers durch Verdrehen des Verstellelementes vornehmen kann. Der Benutzer muß sich also um die drehfeste Verriegelung des Verstellelementes nicht kümmern, diese erfolgt allein aufgrund der Reaktionskräfte des Reinigungsmedienstrahles.

Insbesondere kann vorgesehen sein, daß in der Verriegelungsstellung Vor- und Rücksprünge am Verstellelement beziehungsweise dem Gehäuse formschlüssig ineinander greifen.

Dabei ist es günstig, wenn die Vorsprünge und Rücksprünge derart angeordnet sind, daß in verschiedenen Winkelstellungen des Verstellelementes Vorsprünge formschlüssig in Rücksprünge eingreifen können. Dadurch ist es möglich, das Verstellelement in unterschiedlichen Winkelstellungen festzulegen, das heißt das Verstellelement kann feinfühlig verdreht werden und wird dann in der erreichten Winkelstellung in jedem Falle festgelegt.

Insbesondere kann vorgesehen sein, daß die Vorsprünge und Rücksprünge auf einem Kreis angeordnet sind, der konzentrisch zur Drehachse des Verstellelementes verläuft.

Besonders vorteilhaft ist es, wenn das Verstellelement auf ein Gewinde mit großer Steigung aufgeschraubt ist, so daß beispielsweise zum Überstreichen des gesamten Höheneinstellbereiches nur eine oder zwei Umdrehungen des Verstellelementes notwendig sind.

Bei einer besonders bevorzugten Ausführungsform ist vorgesehen, daß das Verstellelement an dem dem Sprüharm abgewandten Ende auf den Lagerkörper aufgeschraubt ist und dieses Ende haubenförmig umgibt. Das Verstellelement bildet somit einen haubenförmigen Bedienungsgriff und läßt sich auf diese Weise zur Verstellung der Höhenlage des Lagerkörpers sehr einfach verdrehen.

Das Verstellelement kann einen konzentrisch zu seiner Drehachse verlaufenden Ringflansch tragen, der einen Ringflansch am Gehäuse untergreift, der seinerseits einen Anschlag gegen ein weiteres Anheben des Verstellelementes bildet. Dabei kann vorgesehen sein, daß die beiden Ringflansche Vor- und Rücksprünge zur drehfesten Verbindung von Verstellelement und Gehäuse tragen. Diese Ringflansche übernehmen somit eine Doppelfunktion, einmal begrenzen sie eine Verschiebung des Verstellelementes, des Lagerkörpers und des Sprüharmes nach oben, und zum anderen bilden sie die drehfeste Verbindung zwischen Verstellelement und Gehäuse aus, wenn das Verstellelement durch die Reaktionskräfte des Reinigungsmediums nach oben verschoben wird.

Am Gehäuse kann weiterhin ein Anschlag vorgesehen sein, der eine Verschiebung des Verstellelementes in Richtung auf die Freigabestellung begrenzt. Auf diese Weise ist das Verstellelement nur in geringem Umfang in axialer Richtung verschiebbar zwischen der Verriegelungsstellung und der Freigabestellung, bereits eine Verschiebung um wenige Millimeter reicht hier aus, um das Verstellelement zwischen diesen beiden Extrempositionen zu verschieben und dadurch wahlweise das Verstellelement gegen Drehung freizugeben oder gegen Drehung zu verriegeln. Dieses axiale Verschiebung des Verstellelementes wird in der Regel wesentlich kleiner sein können als die Höhenverstellung, die der Lagerkörper durch Verdrehen des Verstellelementes erfährt.

Die nachfolgende Beschreibung bevorzugter Ausführungsformen der Erfindung dient im Zusammenhang mit der Zeichnung der näheren Erläuterung. Es zeigen:
- Figur 1:: Eine Schnittansicht durch ein Bodenreinigungsgerät mit einer Höhenverstellung des Sprüharmes mit einem Verstellelement in Freigabestellung und
- Figur 2:: Eine Schnittansicht des Bodenreinigungsgerätes der Figur 1 mit einer um 90° gedrehten Schnittebene im Betrieb des Bodenreinigungsgerätes mit dem Verstellelement in Verriegelungsstellung.

Das in der Zeichnung dargestellte Bodenreinigungsgerät 1 umfaßt ein haubenförmiges, im Querschnitt kreisförmiges Gehäuse 2 mit einer umlaufenden Seitenwand 3, einer offenen Unterseite 4 und einer geschlossenen Oberseite 5. In der Mitte der Oberseite 5 ist eine senkrechte Lagerbuchse 6 mit einer durchgehenden Lagerbohrung 7 angeordnet, in welcher eine Lagerwelle 8 längsverschieblich gelagert ist. Diese Lagerwelle 8 trägt an ihrem nach unten aus der Lagerbuchse 6 hervorstehenden und in den Innenraum 9 des Gehäuses 2 eintretenden Ende radial abstehende Sprüharme 10, die in Düsen 11 enden. Diese Düsen 11 erzeugen einen schräg nach unten gerichteten Strahl eines Reinigungsmediums, das beim Austritt aus den Düsen 11 durch Reaktionskräfte ein Drehmoment auf den Sprüharm 10 ausübt und diesen dadurch in Drehung versetzt. Der Sprüharm 10 ist drehbar auf der Lagerwelle 8 gelagert, so daß bei einer Verdrehung des Sprüharmes 10 dieser auf seiner Lagerung an der Lagerwelle 8 rotiert, während die Lagerwelle 8 in der Lagerbohrung 7 drehfest aufgenommen ist und nur in axialer Richtung verschiebbar.

Die Zufuhr des Reinigungsmediums erfolgt über ein radial in die Lagerbuchse 6 einmündendes Zufuhrrohr 12, einen die Lagerwelle 8 in einem zurückgesetzten Abschnitt 13 umgebenden Ringraum 14, der an beiden Enden durch Dichtungen 15 gegenüber der Lagerbuchse 6 abgedichtet ist, eine radiale Bohrung 16 und eine weiterführende zentrale Bohrung 17 in der Lagerwelle 8 und schließlich durch einen Strömungskanal 18 im Sprüharm 10.

Die Lagerwelle ragt mit ihrem dem Sprüharm 10 abgewandten Ende 19 nach oben aus der Lagerbuchse 6 heraus und trägt dort ein Grobgewinde 20 mit sehr hoher Steigung. Auf dieses Grobgewinde 20 ist eine Gewindehülse 21 aufgeschraubt, die an ihrem oberen Ende 22 verschlossen ist und einstückig mit einer haubenförmigen Grifffläche 23 verbunden ist. Diese Grifffläche 23 endet an ihrem unteren Rand 24 in einem radial nach außen abstehenden Ringflansch 25, der die Drehachse der Gewindehülse konzentrisch umgibt und der an seiner Oberseite über den Umfang verteilt kugelkalottenförmige Vorsprünge 26 trägt.

Der Ringflansch 25 mit den Vorsprüngen 26 steht einem diesen Ringflansch 25 überdeckenden Ringflansch 27 gegenüber, der an seiner dem Ringflansch 25 zugewandten Seite kugellge Ausnehmungen 28 zur Aufnahme der Vorsprünge 26 des Ringflansches 25 aufweist, dieser Ringflansch 27 ist an einem Gehäuseteil 29 gehalten, welches die Lagerbuchse 6 konzentrisch umgibt und fest mit der Oberseite 5 des Gehäuses 2 verbunden ist.

Vor Inbetriebnahme des beschriebenen Bodenreinigungsgerätes 1 wird die Baueinheit aus Sprüharmen 10, Lagerwelle 8 und darauf aufgeschraubter Gewindehülse 21 durch das Gewicht der Baueinheit nach unten gezogen, diese Abwärtsbewegung wird dadurch begrenzt, daß die Gewindehülse 21 mit ihrem unteren Rand an dem oberen Rand der Lagerbuchse 6 anschlägt (Figur 1). In dieser Position, die nachstehend als Freigabestellung bezeichnet wird, sind die beiden Ringflansche 25 und 27 so weit voneinander entfernt, daß die Vorsprünge 26 aus den Ausnehmungen 28 austreten, damit kann die Gewindehülse 21 gegenüber dem Ringflansch 27 und damit auch gegenüber dem Gehäuse 2 frei verdreht werden, wie dies durch den Doppelpfeil in Figur 1 angedeutet ist. Diese Verdrehung führt dazu, daß die Lagerwelle 8 in axialer Richtung verstellt wird, das heißt dadurch läßt sich die Höhe des Sprüharmes 10 über dem unteren Rand des Gehäuses 2 einstellen. Die Verdrehung der Gewindehülse 21 ist einfach möglich, da die Gewindehülse 21 durch die haubenförmige Grifffläche 23 gut zu greifen ist, außerdem ist es für den Benutzer ohne weiteres möglich, beim Verdrehen die Gewindehülse 21 nach unten zu drücken, um sicherzustellen, daß bei der Verdrehung der Gewindehülse 21 die Vorsprünge 26 immer aus den Ausnehmungen 28 des Ringflansches 27 heraustreten. Dann ist auch sichergestellt, daß die Gewindehülse 21 immer frei verdrehbar ist.

In Betrieb werden durch die Reaktionskräfte des Reinigungsmedienstrahles einmal die Sprüharme 10 in Drehung versetzt und zum anderen wird die Lagerwelle 8 nach oben verschoben. Diese Verschiebung ist jedoch nur in geringem Umfange möglich, so lange nämlich, bis sich die beiden Ringflansche 25 und 27 soweit angenähert haben, daß die Vorsprünge 26 in die Ausnehmungen 28 eintreten. Dies führt zu einer formschlüssigen Verbindung zwischen Gewindehülse 21 und Ringflansch 27, diese beiden Teile sind dadurch nicht mehr gegeneinander verdrehbar, das heißt die Gewindehülse 21 ist gegen eine unbeabsichtigte Verdrehung gesichert. Außerdem wird eine weitere Verschiebung der Lagerwelle 8 nach oben verhindert, so daß die Höhe der Sprüharme 10 definiert ist. Die Verschiebung der beiden Ringflansche 25 und 27 gegeneinander ist nur gering, sie beträgt in der Regel nur wenige Millimeter, während die Höhenverstellung der Lagerwelle sehr viel größer ist, die durch Verdrehung der Gewindehülse 21 auf der Lagerwelle 8 erzeugt wird.

Bei Betriebsende hören die Reaktionskräfte des Reinigungsmedienstrahles auf, und dies führt dazu, daß die Baueinheit aus Lagerwelle 8 , Sprüharmen 10 und Gewindehülse 21 unter der Wirkung des Eigengewichtes wieder in die Freigabestellung absinkt. In dieser kann die Höhenverstellung ohne weiteres in der beschriebenen Weise vorgenommen werden.

## Patentansprüche

1. Bodenreinigungsgerät (1) mit einem nach unten hin offenen, haubenförmigen Gehäuse (2), in dem ein Sprüharm (10) mit mindestens einer ein Reinigungsmedium in Richtung auf die offene Unterseite (4) des Gehäuses abgebenden Düse (11) um eine senkrechte Drehachse frei drehbar gelagert ist, mit einem im Gehäuse (2) höhenverstellbar angeordneten Lagerkörper (8) für den Sprüharm (10), dessen Höhenverstellung durch ein am Gehäuse (2) in Verstellrichtung des Lagerkörpers (8) festlegbares, gegenüber dem Gehäuse (2) verdrehbar auf ein Gewinde des Lagerkörpers (8) aufschraubbares Verstellelement (21, 23) erfolgt, **dadurch gekennzeichnet, daß** das Verstellelement (21, 23) durch eine lösbare Verbindung (26, 28) drehfest mit dem Gehäuse (2, 29) verbindbar ist.

2. Bodenreinigungsgerät nach Anspruch 1, **dadurch gekennzeichnet, daß** das Verstellelement (21, 23) relativ zum Gehäuse (2, 29) parallel zur Verstellrichtung des Lagerkörpers (8) zwischen einer Verriegelungsstellung, in der es gegenüber dem Gehäuse (2, 29) drehfest gehalten ist, und einer Freigabestellung verschiebbar ist, in der es gegenüber dem Gehäuse frei verdrehbar ist.

3. Bodenreinigungsgerät nach Anspruch 2, **dadurch gekennzeichnet, daß** das Verstellelement (21, 23) in der Verriegelungsstellung gegenüber der Freigabestellung angehoben ist.

4. Bodenreinigungsgerät nach einem der Ansprüche 2 oder 3, **dadurch gekennzeichnet, daß** in der Verriegelungsstellung Vor- und Rücksprünge (26, 28) am Verstellelement (21, 23) beziehungsweise dem Gehäuse (2, 29) formschlüssig ineinander greifen.

5. Bodenreinigungsgerät nach Anspruch 4, **dadurch gekennzeichnet, daß** die Vorsprünge (26) und Rücksprünge (28) derart angeordnet sind, daß in verschiedenen Winkelstellungen des Verstellelementes (21, 23) Vorsprünge (26) formschlüssig in Rücksprünge (28) eingreifen können.

6. Bodenreinigungsgerät nach Anspruch 5, **dadurch gekennzeichnet, daß** Vorsprünge (26) und Rücksprünge (28) auf einem Kreis angeordnet sind, der konzentrisch zur Drehachse des Verstellelementes (21, 23) verläuft.

7. Bodenreinigungsgerät nach einem der voranstehenden Ansprüche, **dadurch gekennzeichnet, daß** das Verstellelement (21, 23) auf ein Gewinde (20) mit großer Steigung aufgeschraubt ist

8. Bodenreinigungsgerät nach einem der voranstehenden Ansprüche, **dadurch gekennzeichnet, daß** das Verstellelement (21, 23) an dem dem Sprüharm (10) abgewandten Ende (19) auf den Lagerkörper (8) aufgeschraubt ist und dieses Ende (19) haubenförmig umgibt.

9. Bodenreinigungsgerät nach einem der voranstehenden Ansprüche, **dadurch gekennzeichnet, daß** das Verstellelement (21, 23) einen konzentrisch zu seiner Drehachse verlaufenden Ringflansch (25) trägt, der einen Ringflansch (27) am Gehäuse (2, 29) untergreift, der seinerseits einen Anschlag gegen ein weiteres Anheben des Verstellelementes (21, 23) bildet.

10. Bodenreinigungsgerät nach Anspruch 9, **dadurch gekennzeichnet, daß** die beiden Ringflansche (25, 27) Vor- und Rücksprünge (26, 28) zur drehfesten Verbindung von Verstellelement (21, 23) und Gehäuse (2, 29) tragen.

11. Bodenreinigungsgerät nach einem der Ansprüche 2 bis 10, **dadurch gekennzeichnet, daß** am Gehäuse (2) ein Anschlag (6) vorgesehen ist, der eine Verschiebung des Verstellelementes (21, 23) in Richtung auf die Freigabestellung begrenzt.

## Claims

1. A floor cleaning device (1), having a hood-shaped housing (2) which is open on the underside and in which there is mounted, so as to be freely rotatable about a vertical rotational axis, a spray arm (10) having at least one nozzle (11) delivering a cleaning medium towards the open underside (4) of the housing, and having, for the spray arm (10), a bearing body (8) which is height-adjustably arranged in the housing (2) and the height of which is adjusted by means of an adjustment element (21, 23) that can be locked on the housing (2) in the direction of adjustment of the bearing body (8) and that can be screwed onto a thread of the bearing body (8) in a rotatable manner relative to the housing (2), **characterised in that**, by means of a detachable connection (26, 28), the adjustment element (21, 23) can be connected to the housing (2, 29) in such a way as to be secured against rotation.

2. A floor cleaning device according to claim 1, **characterised in that** the adjustment element (21, 23) is movable relative to the housing (2, 29) parallel to the direction of adjustment of the bearing body (8) between a lock position, in which it is held secured against rotation relative to the housing (2, 29), and a release position, in which the said element is freely rotatable relative to the housing.

3. A floor cleaning device according to claim 2, **characterised in that**, in the lock position, the adjustment element (21, 23) is higher than in the release position.

4. A floor cleaning device according to one of claims 2 or 3, **characterised in that**, in the lock position, projections and recesses (26, 28) on the adjustment element (21, 23) and on the housing (2, 29) positively interlock.

5. A floor cleaning device according to claim 4, **characterised in that** the projections (26) and recesses (28) are arranged in such a way that, when the adjustment element (21, 23) is positioned at different angles, projections (26) can engage in recesses (28) in a positively locking manner.

6. A floor cleaning device according to claim 5, **characterised in that** projections (26) and recesses (28) are arranged in a circle which extends concentrically with the rotational axis of the adjustment element (21, 23).

7. A floor cleaning device according to any one of the preceding claims, **characterised in that** the adjustment element (21, 23) is screwed onto a thread (20) having a large pitch.

8. A floor cleaning device according to any one of the preceding claims, **characterised in that** the adjustment element (21, 23) is screwed onto the bearing body (8) at the end (19) further from the spray arm (10) and surrounds the said end (19) in a hood-like manner.

9. A floor cleaning device according to any one of the preceding claims, **characterised in that** the adjustment element (21, 23) has an annular flange (25) which extends concentrically with the rotational axis of the said element and which engages under an annular flange (27) that is arranged on the housing (2, 29) and that in turn forms a stop to prevent further lifting of the adjustment element (21, 23).

10. A floor cleaning device according to claim 9, **characterised in that** the two annular flanges (25, 27) have projections and recesses (26, 28) for connecting the adjustment element (21, 23) and the housing (2, 29) in such a way that the said element is secured against rotation.

11. A floor cleaning device according to any one of claims 2 to 10, **characterised in that**, on the housing (2), there is provided a stop (6) which limits movement of the adjustment element (21, 23) towards the release position.

## Revendications

1. Appareil de nettoyage de sol (1) avec un boîtier (2) en forme de capot, ouvert vers le bas, dans lequel un bras pulvérisateur (10) avec au moins un gicleur (11) envoyant un agent de nettoyage en direction du côté inférieur (4) ouvert du boîtier est logé de façon à pouvoir tourner librement autour d'un axe de rotation vertical, avec un corps de palier (8) disposé dans le boîtier (2) de façon réglable en hauteur pour le bras pulvérisateur (10) dont le déplacement en hauteur s'effectue par un élément de positionnement (21, 23) pouvant être fixé sur le boîtier (2) dans le sens du déplacement du corps de palier (8) et pouvant être vissé sur un filetage du corps de palier (8) de façon rotative par rapport au boîtier (2), **caractérisé en ce que** l'élément de positionnement (21, 23) peut être relié au boîtier (2, 29) de façon sécurisée contre la rotation par un assemblage (26, 28) amovible.

2. Appareil de nettoyage de sol selon la revendication 1, **caractérisé en ce que** l'élément de positionnement (21, 23) peut coulisser par rapport au boîtier (2, 29) parallèlement au sens de déplacement du corps de palier (8) entre une position de verrouillage, dans laquelle il est maintenu de façon sécurisée contre la rotation par rapport au boîtier (2, 29), et une position de libération, dans laquelle il peut tourner librement par rapport au boîtier.

3. Appareil de nettoyage de sol selon la revendication 2, **caractérisé en ce que** l'élément de positionnement (21, 23) est soulevé dans la position de verrouillage par rapport à la position de libération.

4. Appareil de nettoyage de sol selon l'une quelconque des revendications 2 ou 3, **caractérisé en ce que**, dans la position de verrouillage, les parties en saillie et les parties en retrait (26, 28) sur l'élément de positionnement (21, 23) ou le boîtier (2, 29) s'engagent les unes dans les autres par complémentarité de forme.

5. Appareil de nettoyage de sol selon la revendication 4, **caractérisé en ce que** les parties en saillie (26) et les parties en retrait (28) sont disposées de telle sorte que, dans différentes positions angulaires de l'élément de positionnement (21, 23), des parties en saillie (26) peuvent s'engager par complémentarité de forme dans des parties en retrait (28).

6. Appareil de nettoyage de sol selon la revendication 5, **caractérisé en ce que** les parties en saillie (26) et les parties en retrait (28) sont disposées sur un cercle qui est concentrique par rapport à l'axe de rotation de l'élément de positionnement (21, 23).

7. Appareil de nettoyage de sol selon l'une quelconque des revendications précédentes, **caractérisé en ce que** l'élément de positionnement (21, 23) est vissé sur un filetage (20) avec un grand pas.

8. Appareil de nettoyage de sol selon l'une quelconque des revendications précédentes, **caractérisé en ce que** l'élément de positionnement (21, 23) est vissé sur l'extrémité (19) opposée au bras pulvérisateur (10) sur le corps de palier (8) et entoure cette extrémité (19) à la façon d'un capot.

9. Appareil de nettoyage de sol selon l'une quelconque des revendications précédentes, **caractérisé en ce que** l'élément de positionnement (21, 23) porte une bride annulaire (25) agencée de façon concentrique par rapport à son axe de rotation, qui saisit par-dessous une bride annulaire (27) sur le boîtier (2, 29), qui forme pour sa part une butée contre un nouveau soulèvement de l'élément de positionnement (21, 23).

10. Appareil de nettoyage de sol selon la revendication 9, **caractérisé en ce que** les deux brides annulaires (25, 27) supportent des parties saillantes et des parties en retrait (26, 28) pour l'assemblage sécurisé contre la rotation de l'élément de positionnement (21, 23) et du boîtier (2, 29).

11. Appareil de nettoyage de sol selon l'une quelconque des revendications 2 à 10, **caractérisé en ce qu'**une butée (6), qui limite un coulissement de l'élément de positionnement (21, 23) en direction de la position de libération, est prévue sur le boîtier (2).
